# EUROPÄISCHE PATENTSCHRIFT

(11) **EP 1 138 812 B1**
(45) Veröffentlichungstag und Bekanntmachung des Hinweises auf die Patenterteilung: **14.02.2007**
(21) Anmeldenummer: 01107133.9
(22) Anmeldetag: 22.03.2001
(51) Int. Cl.: D04C 3/48, F16N 29/02

(54) **Verfahren zum Betreiben einer Rotorflechtmaschine und Rotorflechtmaschine**
Method for operating a rotory braiding machine and rotory braiding machine
Procédé pour faire fonctionner une machine à tresser rotative et machine à tresser rotative

(30) Priorität: 31.03.2000 DE 10015996
(43) Veröffentlichungstag der Anmeldung: 04.10.2001
(73) Patentinhaber: Wardwell Braiding Machine Company, Central Falls, RI 02863-0237 (US)
(72) Erfinder: Emmerich, Wolfgang, 59071 Hamm (DE)
(74) Vertreter: COHAUSZ DAWIDOWICZ HANNIG & SOZIEN

(56) Entgegenhaltungen:
- DE-A- 4 111 553
- DE-C- 19 523 721
- DE-U- 8 901 157
- US-A- 4 527 661
- US-A- 5 060 760
- US-A- 5 067 454

## Beschreibung

Die Erfindung betrifft ein Verfahren zum Betreiben einer Rotorflechtmaschine, bei dem Maschinenteile der Rotorflechtmaschine, zumindest auf einer Gleitbahn (3) geführte Schlitten (4), rotieren und zumindest einer Schmierstelle (16) in der Gleitbahn (3) eine bestimmte Menge an Schmiermittel pro Zeit zugegeben wird, wobei ein Betriebszustand der Rotorflechtmaschine ermittelt wird, indem die Temperatur an der Gleitbahn (3) gemessen wird.

Die Erfindung betrifft des weiteren eine Rotorflechtmaschine mit rotierbaren Maschinenteilen, zumindest mit auf einer Gleitbahn (3) geführten, rotierbaren Schlitten (4), mit einer Schmiervorrichtung mit mindestens einer schmierstelle (16) in der Gleitbahn (3) und mit einer Einstelleinrichtung (17) zum Einstellen der Menge des der Schmierstelle zugegebenen schmiermittels pro Zeit und eine Ermittlungsvorrichtung zur Ermittlung der Temperatur an der Gleitbahn (3), die als Temperaturmeßvorrichtung mit einem Temperatursensor (41) an der Gleitbahn (3) ausgebildet ist.

Bei den Rotorflechtmaschinen sind Spulen in zwei konzentrischen Spulenanordnungen, einer inneren oberen Spulenanordnung und einer äußeren unteren Spulenanordnung angeordnet, die im Betrieb gegenläufig rotieren. Dabei wird ein Träger mit Halterungen für die Spulen der äußeren unteren Spulenanordnung sowie eine am Träger befestigte Gleitbahn in die eine Richtung und Schlitten mit den Spulen der inneren oberen Spulenanordnung über die Gleitbahn in die entgegengesetzte Drehrichtung bewegt. Bei Drehgeschwindigkeiten von zum Beispiel 150 Umdrehungen pro Minute werden je nach Anzahl der Spulen und des Durchmessers der Gleitbahn Umfangsgeschwindigkeiten von zum Beispiel 5 m/sec erreicht. Diese Geschwindigkeiten erfordern eine Schmierung der Gleitbahn, dass heißt eine Zufuhr von Schmiermittel auf die Gleitbahn. Durch Unterbrechungen der Gleitbahn für den Faden und durch ihre Form sowie die Form der Schlitten ist das zu schmierende System aus Gleitbahn und Schlitten völlig offen. Das hat zur Folge, dass zur Vermeidung eines Stillstandes und eines zu hohen Verschleißes ständig Schmiermittel zugeführt werden muss. Diese ständige Schmiermittelzufuhr kann dazu führen, dass Schmiermittel von der Gleitbahn abtropft. Abgesehen von den Verunreinigungen der Maschine kann abtropfendes Schmiermittel zu erheblichen Beeinträchtigungen des Flechtproduktes führen. Bei Produkten, die in der Medizin eingesetzt werden, sind Verschmutzungen schon aus hygienischen Gründen unerwünscht. Schmiermittelverunreinigungen können auch bei der weiteren Bearbeitung des Flechtproduktes, wie Vulkanisieren, gasförmig werden und zu das Produkt schädigenden Abplatzungen führen. Problematisch ist daher, dem zu schmierenden System aus Gleitbahn und Schlitten einer Rotorflechtmaschine die richtige Menge Schniermittel zuzugeben.

Schmiermittelvorrichtungen für Rotorflechtmaschinen, die die Schmierung der Gleitbahn umfassen, sind zum Beispiel in der DE 41 11 553 und der DE 195 23 731 C beschrieben. Aus der DE 41 11 553 C ist es bekannt, für die einzelnen Schmierstellen Dosierkolben einzusetzen, durch die eine genaue der Schmierstellengröße entsprechend dosierte Schmiermittelmenge zugegeben wird. Die Häufigkeit mit der Schmiermittel über die Dosierkolben zugegeben wird, wird nach Kenntnis der Anmelderin fest eingestellt. Daher kann, zum Beispiel, mit unterschiedlich großen Dosierkolben der unterschiedliche Bedarf an Schmiermittel von Schmierstellen an verschiedenen Orten der Maschine ausgeglichen werden. Es ist jedoch nicht möglich, mit Hilfe der Dosierkolben eine zeitliche Änderung des Bedarfs an Schmiermittel, beispielsweise eine Abnahme des Bedarfes im Laufe einer Spulenreise durch die Abnahme des Spulengewichtes, auszugleichen.

Eine weitere Schmiervorrichtung ist aus der DE 195 26 744 A bekannt. Sie weist in Richtung zu den Schmierstellen wirkende Druckerhöhungseinrichtungen auf. In dem Fall, in dem jede Schmierstelle mit einer Druckerhöhungseinrichtung versehen ist, können die Druckerhöhungseinrichtungen, ähnlich wie die aus der DE 41 11 553 C bekannten Dosierkolben, die Funktion der Schmierstellendosierung übernehmen. Die Druckerhöhungseinrichtungen können mit einer von der Drehzahl der rotierenden Teile abhängigen Impulsfolge angesteuert werden. Da ihre Funktion Druckerhöhung eine Mindestbaugröße der Druckerhöhungseinrichtung erfordert, kann eine durch eine Druckerhöhungseinrichtung zugegebene Menge an Schmiermittel nicht beliebig klein gewählt werden. Diese Schmiervorrichtung ist daher nicht geeignet, die Gefahr des Abtropfens von Schmiermittel und einer Verschmutzung des Flechtproduktes zu verringern.

Aus der US 4 527 661 A ist ein Schmiersystem zum Schmieren eines Mechanismus bekannt, das eine Schmiermittelquelle, eine Druckluftquelle und einen Zerstäuber aufweist, der zum Zerstäuben des Schmiermittels an die Schmiermittelquelle bzw. Druckluftquelle angeschlossen ist, und der geeignet ist, das zerstäubte Schmiermittel auf den Mechanismus aufzutragen. Zum Messen der Temperatur an dem zu schmierenden Mechanismus ist eine Meßvorrichtung vorgesehen, die ein Signal erzeugt, das der ermittelten Temperatur entspricht. Es handelt sich bei diesem System um ein geschlossenes Schmiersystem, welches die Schmiermittelmenge ausschließlich in Abhängigkeit der ermittelten Temperatur regelt. Ein solches System ist für die Steuerung der Schmiermittelmenge auf Grund der sich einstellenden unterschiedlichen Betriebszustände während des Umlaufs der Spulen für Rotorflechtmaschinen nicht geeignet.

Aufgabe der Erfindung ist, ein Verfahren zum Betrieb einerRotorflechtmaschine der eingangs genannten Art und eine Rotorflechtmaschine der eingangs genannten Art zu entwickeln, die eine bedarfsgerechte Schmierung des Systems aus Gleitbahn und Schlitten ermöglichen. Es soll den Schmierstellen eine solche Menge an Schmiermittel pro Zeit zugegeben werden, dass einerseits eine Beschädigung und ein zu hoher Verschleiß der Gleitbahn und andererseits ein Abtropfen von Schmiermittel verhindert wird.

Die Aufgabe ist durch die Merkmale der Ansprüche 1 und 5 gelöst.

Erfindungsgemäß wird zunächst ein Betriebszustand der Rotorflechtmaschine ermittelt. Dazu wird zumindest die Temperatur an der Gleitbahn gemessen und als Indikator für den Betriebszustand gewertet. Nach Kenntnis des Betriebszustandes wird die zugegebene Menge an Schmiermittel pro Zeit in Abhängigkeit vom Betriebszustand ermittelt. Dies erfolgt, in dem der Betriebszustand nach tribologischen Gesichtspunkten ausgewertet wird und eine möglichst geringe Menge an Schmiermittel pro Zeit ermittelt wird, die gewährleistet, dass ein bestimmter Betriebsverschleiß nicht überschritten wird. Der Betriebsverschleiß der Gleitbahn, der noch akzeptabel, d.h. wirtschaftlich sinnvoll ist, wird vorher festgestellt. Die Abhängigkeiten der zugegebenen Menge an Schmiermittel pro Zeit von verschiedenen Betriebszuständen, die aufgrund tribologischer Gesichtspunkte theoretisch und/oder empirisch ermittelt werden, können in einem Expertensystem hinterlegt sein.

Diese Bestimmung der Schmiermittelmenge pro Zeit stellt zunächst sicher, dass der Betriebsverschleiß nicht überschritten wird. Weiterhin wird die Schmiermittelmenge pro zeigt auf das absolut notwendige Maß reduziert. Neben der Schmiermittelersparnis wird daher eine Kontamination des Flechtmaterials und des Flechtproduktes vermieden.

Bei Kenntnis des Einflusses verschiedener Flechtmaterialien oder verschiedener Schmiermittel auf die Abhängigkeit des Schmiermittelbedarfes vom Betriebszustand können diese Größen bei der Bestimmung der Schmiermittelmenge pro Zeit berücksichtigt werden.

Die Temperatur an der Gleitbahn ist als mittelbare Anzeige für den Verschleiß der Gleitbahn gut geeignet, da die übrigen Einflußgrößen auf die Temperatur neben der den Verschleiß erzeugenden Reibung gering sind. Daher kann die Temperatur als Messgröße zur Ermittlung des Betriebszustandes, der hinsichtlich des zulässigen Betriebsverschleisses ausgewertet wird, herangezogen werden.

Messungen der Temperatur in der Gleitbahn, indirekt mit einem Widerstandstemperatursensor (PT-100) und direkt mit einem Infrarotpyrometer sind der Anmelderin bereits bekannt gewesen. Diese Messungen dienten zur Auslösung eines Notstopps bei Überschreitung einer vorgegebenen maximalen Temperatur.

Des Weiteren ist aus der JP 32 09 508 AA (Abstract) bekannt, die Temperatur eines Lagers durch Einsatz eines Kontrollventils für das Schmiermittel in einem gewünschten Bereich zu halten, wobei die Lagertemperatur über Wärmekopplung zu einer Feder des Kontrollventils aus einer Memory-Legierung die Durchflußmenge der Schmierölmenge bestimmt. Bei diesem Kontrollventil bewirkt eine bestimmte Lagertemperatur die Zufuhr einer bestimmten Schmierölmenge. Dieser einfache Zusammenhang gilt bei dem System Gleitbahn Schlitten nicht. Je nach Betriebszustand kann eine bestimmte Gleitbahntemperatur eine andere Schmiermittelmenge erfordern. D.h. mit einem solchen Kontrollventil können Einflüsse durch sich verändernde Betriebszustände, wie bei einer Spulenreise, nicht berücksichtigt werden. Ein derartiges Kontrollventil, das mit Wärmekopplung zur Gleitbahn angebracht werden müsste, ist bei einer Rotorflechtmaschine schon aus Platzgründen nicht einsetzbar.

Ein weiteres Steuerventil einer Hydraulikanlage zum Konstanthalten der Viskosität bzw, der Temperatur des Druckmittels, das durch die Drosselung im Steuerventil erwärmt wird, ist aus der DE 29 32 481 A1 bekannt. Mit diesem Steuerventil wird die Betriebstemperatur des Druckmittels vor dem Verbraucher konstant gehalten. Einflüsse durch sich verändernde Betriebszustände des Verbrauchers können auch bei diesem Ventil nicht berücksichtigt werden.

Eine Verbesserung des Verfahrens wird erfindungsgemäss dadurch erreicht dass zur Ermittlung des dass, Antriebsmotor für die Betriebszustandes zusätzlich zur Temperatur die von einem Antriebsmotor für die rotierenden Maschinenteile aufgenommene Leistung ermittelt und bei der Bestimmung der zugegebenen Schmiermittelmenge berücksichtigt wird. Beispielsweise kann auf der Gleitbahn gelangtes, abrasiv wirkendes Flechtmaterial zu einem Betriebszustand mit einer höheren aufgenommenen Leistung führen als ein vergleichbarer Betriebszustand bei einem anderen Flechtmaterial. Die Berücksichtigung der Leistung bei der Bestimmung der Schmiermittelmenge könnte hier zu einer höheren Schmiermittelmenge führen und damit sicherstellen, dass der Betriebsverschleiß nicht überschritten wird. Ein weiterer Vorteil der Berücksichtigung der Leistung ist, dass ein starker Leistungsanstieg, zum Beispiel durch einen Draht oder Flechtmaterial auf der Gleitbahn, erkannt werden kann und Gegenmaßnahmen eingeleitet werden können.

Durch die Berücksichtigung der Temperatur an der Gleitbahn, und der vom Antriebsmotor aufgenommenen Leistung sowie der Drehzahl des Antriebsmotors ist es möglich, eine minimale Schmierstoffmenge pro Zeit zu bestimmen, ohne dass der Betriebsverschleiß der Gleitbahn überschritten wird. Insbesondere bei der Berücksichtigung dieser drei und damit mehreren Größen zur Ermittlung des Betriebszustandes ist es von Vorteil, die aufgrund tribologischer Gesichtspunkte ermittelten Abhängigkeiten in einem Expertensystem zu hinterlegen.

Eine weitere, zur Ermittlung des Betriebszustandes heranzuziehende und bei der Bestimmung der Schmiermittelmenge zu berücksichtigende Größe ist die in Anspruch 2 beschriebene Anzahl der Schlitten.

In Fällen, in denen die Änderungen der Schmiermittelmenge allein nicht mehr sicherstellen kann, dass der Betriebsverschleiß nicht überschritten wird, oder dies zumindest erschwert ist, kann es von Vorteil sein, weitere Größen zu verändern. Zum Beispiel kann bei Blockierung der Gleitbahn durch einen Draht die Drehzahl des Antriebsmotors reduziert werden. In bestimmten Fällen kann auch ein Gehäuselüfter eingestellt werden.

Bei den bekannten Verfahren wird die Menge an Schmiermittel den Schmierstellen dosiert und intervallweise zugegeben. Dafür wird die Schmiermittelmenge pro Zeit gemäß Anspruch 3 als Intervalldauer, d.h. die Dauer eines Schmierintervalles bestimmt. Bei einer einfachen Ausführungsform erfolgt eine intervallweise Schmierung von jeweils dosierten Schmiermittelmengen durch Ein/Ausschalten einer Schmiermittelpumpe, die die Schmierstellen über Dosiereinheiten mit Schmiermittel versorgt. Die Intervalldauer und damit die Schmiermittelmenge pro Zeit wird bei dieser Ausführungsform durch die Länge der Pausen, im folgenden Pausenintervall genannt, zwischen den Ein/Ausschaltprozessen bestimmt.

Eine mögliche Bestimmung der Schmiermittelmenge pro Zeit ist, sie als Stellgröße zur Regelung der an der Gleitbahn gemessenen Temperatur einzusetzen. Diese Bestimmung ist besonders gut geeignet, die Schmiermittelmenge pro Zeit nach dem Anfahren aufgrund des abnehmenden Spulengewichtes und damit verringerter Reibung im Laufe der Spulenreise bei konstanter Gleitbahntemperatur zu reduzieren. Mögliche Regel- und Steuergrößen können auch die Änderungen der Temperatur der Gleitbahn, zum Beispiel beim Anfahren, oder die zeitliche Änderung der vom aufgenommene Leistung sein.

Das erfindungsgemäße Verfahren kann zum Betreiben von Figurenflechtern, Klöppelspitzenmaschinen und Webmaschinen eingesetzt werden.

Bei einer Rotorflechtmaschine gemäß Anspruch 5 können mit Hilfe von Ermittlungsvorrichtungen und Übermittlungseinheiten die den Betriebszustand hinsichtlich des Verschleißes kennzeichnenden Größen Temperatur an der Gleitbahn und vom Antriebsmotor aufgenommene Leistung an eine Regeleinrichtung übertragen werden. In der Rechnereinheit sind die Abhängigkeiten der zu bestimmenden Schmiermittelmenge pro Zeit vom Betriebszustand hinterlegt. Von der Rechnereinheit werden gemäß dieser Abhängigkeiten bestimmte Werte der Menge an Schmiermittel pro Zeit über die entsprechende Übermittlungseinheit zur Einstelleinrichtung übertragen.

Die Übermittlungseinheit ermöglicht eine einfache Berücksichtigung der vom Antriebsmotor aufgenommenen Leistung bei der Bestimmung der Schmiermittelmenge pro Zeit sowie bei der Einstellung der Drehzahl. Darüber hinaus ermöglicht sie eine Einstellung der Drehzahl des Antriebsmotors von der Rechnereinheit aus.

Die Übermittlungseinheit gemäß Anspruch 7 ermöglicht eine einfache Einstellung eines Gehäuselüfters.

Eine Temperaturmessvorrichtung gemäß Anspruch 9 ist einfach verfügbar und eine Temperaturmessvorrichtung gemäß Anspruch 10 ermöglicht eine Übertragung des Messwertes Temperatur ohne mechanische Übertragungseinrichtungen von rotierenden Maschinenteilen zu feststehenden Maschinenteilen. Aufstellung der verwendeten Bezugszeichen

Die Erfindung wird anhand eines in der Zeichnung schematisch dargestellten Beispiels weiter erläutert. Die Figuren 1 und 2 zeigen anhand von Ausschnitten vertikaler Querschnitte durch Maschinenteile der Rotorflechtmaschine wesentliche Teile einer Schmiervorrichtung und einer Temperaturmeßvorrichtung. In Figur 3 ist eine Aufsicht auf eine Gleitbahn ohne Schlitten der Rotorflechtmaschine zu sehen. Figur 4 zeigt Regeleinrichtung der Rotorflechtmaschine anhand eines Schemas.

Eine erfindungsgemäße Rotorflechtmaschine weist gegenläufig rotierbare Maschinenteile, und zwar einen um eine Hohlachse **1** in eine Drehrichtung drehbaren Träger **2,** an dem in der Zeichnung nicht dargestellte Halterungen der Spulen einer ersten, zum Beispiel äußeren unteren, Spulenanordnung und eine Gleitbahn **3** befestigt sind, und auf der Gleitbahn 3 geführte, in die entgegen gesetzte Drehrichtung drehbare Schlitten **4,** an denen in der Zeichnung nicht dargestellte Halterungen für Spulen einer zweiten, zum Beispiel inneren oberen, Spulenanordnung befestigt sind, auf. Die Positionen der Halterung sind in der Fig. 1 durch einen Pfeil **5** für eine Halterung der ersten und durch einen Pfeil **6** für eine Halterung der zweiten Spulenanordnung gekennzeichnet. Neben der feststehenden Hohlachse **1** weist die Rotorflechtmaschine eine an der Hohlachse **1** befestigte, und damit ebenfalls feststehende Bodenplatte **7** auf. Figur 1 zeigt weiterhin, eine mit Schrauben **8** an der Bodenplatte **7** gehaltene Befestigung 9 eines der später erwähnten Kugellager **12.**

Der Träger **2** ist in einen unteren, oberhalb der Bodenplatte **7** angeordneten Abschnitt **10,** der bis auf die zentrale Öffnung für die Hohlachse **1** annähernd die Gestalt eines Vollzylinders aufweist, und in einen direkt über dem unteren Abschnitt **10** angeordneten, an diesem befestigten Abschnitt **11**, der annähernd die Form eines Hohlzylinders mit Bodenplatte aufweist, unterteilt und über Kugellager **12, 13** um die Hohlachse **1** drehbar gelagert. Am oberen Umfang des oberen Abschnittes **11** des Trägers **2** befindet sich die Gleitbahn **3**, die durch Einschnitte für den Faden, die sich im Träger **2** fortsetzen, in Gleitbahnsegmente **14** unterteilt ist. Die Gleitbahnsegmente **14** sind als Ringabschnitte ausgebildet. Sie liegen mit ihren radial äußeren Randbereichen auf dem oberen Abschnitt **11** des Trägers auf und ragen im Übrigen radial nach innen. Die Schlitten **4** umgeben die Gleitbahnsegmente **14** bis auf die auf dem Träger **2** aufliegenden Randbereiche vollständig. Die gemeinsamen Auflageflächen der Schlitten **4** und der Gleitbahnsegmente 14 sind gescharbt oder speziell geschliffen. Der Träger **2** weist in seinem oberen Abschnitt **11** im Bereich des Hohlzylinders unterhalb der Einschnitte für den Faden Ausleger für die Halterungen der ersten Spulenanordnungen (Pfeil **5**) auf.

Die Rotorflechtmaschine weist einen in den Figuren 1 bis 3 nicht zu sehenden Antrieb mit einem Antriebsmotor **15** und einem zweiteiligen Getriebe auf. An einem ersten Teil des Getriebes ist der Träger **2** angeschlossen und an einem zweiten, die Drehrichtung umkehrenden Teil des Getriebes sind die Schlitten **4** angeschlossen.

Die Rotorflechtmaschine weist eine Schmiervorrichtung mit mindestens einer Schmierstelle **16** in einem Gleitbahnsegment **14** der Gleitbahn **3** und mit einer Einstelleinrichtung **17** zum Einstellen der der oder den Schmierstellen **16** zugeführten Menge an Schmiermittel pro Zeit auf.

In diesem Beispiel weist die Schmiermittelvorrichtung neben der Einstelleinrichtung **17** einen Vorratsbehälter **18,** eine vom Vorratsbehälter **18** ausgehende Leitung **19**, eine Schmiermittelpumpe **20,** an die die Leitung **19** angeschlossen ist, eine von der Schmiermittelpumpe **20** ausgehende Zufuhrleitung **21**, eine Verteilerleitung **22,** in die die Zuführleitung **21** mündet, und für jede Schmierstelle **16** eine von der Verteilerleitung **22** abzweigende Leitung **23,** eine druckgesteuerte Dosiereinheit **24**, in die die Leitung **23** mündet, und eine Zuleitung **25,** die die Dosiereinheit **24** mit der Schmierstelle **16** verbindet, auf. Die Einstelleinrichtung **17** ist als ansteuerbarer Schalter der Schmiermittelpumpe **20** ausgebildet. Eine einfache Ausführungsform der Einstelleinrichtung **17** ist ein ansteuerbarer Ein-/Ausschalter.

Die Zuführleitung **21** führt von der Schmiermittelpumpe **20**, zum Beispiel, in Form eines Schlauchabschnitts **26** zur Hohlachse 1, durch eine vertikale Bohrung **27** und eine davon ausgehende horizontale Bohrung **28** in der Hohlachse **1**, über eine Ringdichtung **29** zwischen der Hohlachse **1** und dem unteren Abschnitt **10** des Trägers **2** zum unteren Abschnitt **10,** durch ineinander mündende Bohrungen **30, 31, 32** durch den unteren Abschnitt **10** und durch ein horizontal angeordnetes Verbindungsstück **33** über ein in etwa senkrecht dazu angeordnetes Leitungsstück **34** zur Verteilerleitung **22**. Das Verbindungsstück **33** ist in diesem Beispiel ein sechskantiges Leitungsstück.

Alternativ könnte eine aus der DE 195 26 744 A bekannte Druckerhöhungseinrichtung eingesetzt werden.

Die Verteilerleitung **22** ist als eine Ringleitung ausgebildet, die um das untere Ende des oberen Abschnitts **11** des Trägers **2** verläuft. In die Ringleitung ist eine der Anzahl der Schmierstellen **16** entsprechende Anzahl von T-Stücken **35** eingesetzt. In Figur 1 ist die Verteilerleitung **22** durch ein T-Stück **35** verdeckt und daher nicht zu sehen (vgl. Pfeil **22**). Ausgehend von den T-Stücken **35** führen die als Schlauchabschnitte ausgebildeten Leitungen **23** zu den Dosiereinheiten **24**. Die Dosiereinheiten **24** münden mit ihren Ausgängen **36** in die Zuleitungen **25,** die als Bohrungen **37** im Träger **2** und Bohrungen **38** in den Gleitbahnsegmenten **14** ausgebildet sind, wobei die Bohrungen **37** in den Auflagebereichen der Gleitbahnsegmente **14** auf dem oberen Abschnitt **11** des Trägers **2** in die Bohrungen **38** übergehen. Die Bohrungen **38** verlaufen vom äußeren unteren Auflagebereich schräg durch die Gleitbahnsegmente **14** zu innen angeordneten Öffnungen an der Oberfläche der Gleitbahnsegmente **14**, den Schmierstellen **16**. Die Gleitbahnsegmente **14** sind mit Ölzufuhrnuten **39,** die von den innen liegenden Schmierstellen **16** in einem spitzen Winkel zum Radius nach außen verlaufen, versehen. In diesem Beispiel weisen die Gleitbahnsegmente **14** außerdem schematisch dargestellte, gescharbte Ölverteilungstaschen **40** auf. Des Weiteren sind in diesem Beispiel vier Schmierstellen **16** und acht Gleitbahnsegmente 14 vorgesehen, wobei jedes zweite Gleitbahnsegment **14** eine Schmierstelle **16** aufweist. Es sind Alternativen mit nur insgesamt einer Schmierstelle **16** oder mit Schmierstellen **16** in jedem Gleitbahnsegment **14** oder mit mehreren Schmierstellen **16** in einem Gleitbahnsegment **14** ausführbar.

Die Rotorflechtmaschine weist eine als Temperaturmeßvorrichtung ausgebildete Ermittlungsvorrichtung zur Ermittlung der Temperatur an der Gleitbahn **3** auf. Die Temperaturmeßvorrichtung ist mit einem an einem Gleitbahnsegment **14** der Gleitbahn **3** angeordneten Temperatursensor **41** und mit einer Übertragungseinheit zur Übertragung der Meßwerte von der rotierenden Gleitbahn **3** auf feststehende Maschinenteile versehen.

In diesem Beispiel ist der Temperatursensor **41** als Teil eines Stromkreises, nämlich als Widerstandstemperatursensor (PT-100), ausgebildet. Sein Widerstandselement befindet sich in einer Hülse **42,** die in einer waagerechten Bohrung im unteren Bereich eines Gleitbahnsegmentes **14** liegt. Die Bohrung hat zum Beispiel einen Durchmesser von 1 mm und ragt bis dicht an die seitliche Außenfläche des Gleitbahnsegmentes **14.** Die Wandstärke des Gleitbahnsegmentes **14** vor der Bohrung beträgt zum Beispiel 0,1 mm.

Die Übertragungseinheit weist ein zweiadriges Stromkabel **43,** eine Durchführung durch den unteren Abschnitt 10 des Trägers **2** mit eingesetzten Schleifringen **44,** an der Bodenplatte **7** befestigte Kohlenbürsten **45** sowie ein weiteres, an die Kohlebürsten **45** angeschlossenes Stromkabel **46** auf. Das Stromkabel **43** ragt an seinem einen Ende in die Hülse **42** und ist an das Widerstandselement angeschlossen. Davon ausgehend ist das Stromkabel **43** außen am oberen Abschnitt **10** des Trägers **2** entlang, durch eine Bohrung **47** und weiter bis zur Durchführung hinuntergeführt. Die Durchführung weist zwei Schrauben **48,** hier Sechskantschrauben, auf, an deren Köpfen die beiden Adern des anderen Endes des Stromkabels **43** angeschlossen sind. Die Schrauben **48** sind in vertikalen Bohrungen **49,** die außen durch den unteren Abschnitt **10** des Trägers **2** verlaufen, durch Kunststoffelemente **30** elektrisch isoliert geführt und treffen auf die radial nebeneinander am Boden in den unteren Abschnitt **10** eingesetzten Schleifring **44.** Die Kohlebürsten **45** sind gegenüber den Schleifringen **44** angeordnet und durch Halterungen **51** in der Bodenplatte **7** befestigt.

Eine Alternative zum Widerstandstemperatursensor ist ein Thermoelement oder ein Infrarot-Thermoelement. Eine Alternative für die Übertragungseinheit dieses Beispiels weist statt Schleifringen **44** und Kohlebürsten **45** eine induktive Übergangsbrücke auf.

Eine alternative Temperaturmeßvorrichtung weist einen elektronischen Temperatursensor und eine als Funkstrecke ausgebildete Übertragungseinheit mit einem am Träger **2** angeordneten Meßwertsender und einen, zum Beispiel an der Bodenplatte **7** angeordneten Meßwertempfänger.

Die Rotorflechtmaschine weist eine Regeleinrichtung mit einem Mikroprozessor und mit einem Speicher, in dem ein ermitteltes Expertensystem hinterlegt ist, eine an die Rechnereinheit **52** angeschlossene Eingabeeinheit **53** sowie in diesem Beispiel vier Übermittlungseinheiten **54, 55, 56** und **57,** die in Figur 4 durch gestrichelte Linien gekennzeichnet sind, auf Die Übermittlungseinheit **54** ist über eine Leitung **58** mit der Einstelleinrichtung **17** zur Einstellung der Menge Schmiermittel pro Zeit und über eine Leitung **59** mit der Rechnereinheit **52** verbunden. Sie weist einen Meßwertwandler **60,** zum Beispiel einen Analog-Digital-Wandler auf.

Die Übermittlungseinheit **55** ist über eine Leitung **61** mit der Übertragungseinheit mit Schleifringen **44** und Kohlebürsten **45** der Temperaturmeßvorrichtung und über eine Leitung **62** mit der Rechnereinheit **52** verbunden. Sie weist einen Meßwertwandler **63,** zum Beispiel einen Analog-Digital-Wandler auf.

Die Übermittlungseinheiten **56** ist über Leitungen **64, 65** und **66** mit einem Frequenzumwandler **67** des Antriebsmotors **15,** der eine Ermittlungsvorrichtung zur Ermittlung der durch den Antriebsmotor **15** aufgenommenen Leistung, eine Ermittlungsvorrichtung zur Ermittlung der Drehzahl des Antriebsmotors **15** und eine Einstelleinrichtung zum Einstellen der Drehzahl des Antriebsmotors **15** aufweist, und über Leitungen **68, 69** und **70** mit der Rechnereinheit **52** verbunden. Sie enthält eine Einheit **71** mit drei Meßwertwandlern, zum Beispiel Analog-Digital-Wandler.

Die Übertragungseinheit **57** ist über Leitungen **72, 73** mit einem Frequenzumwandler **74** eines Lüftermotors **75** eines im Gehäuse der Rotorflechtmaschine angeordneten Lüfters und über Leitungen **76, 77** mit der Rechnereinheit **52** verbunden. Sie enthält eine Einheit **78** mit einem Meßwertwandler, zum Beispiel einen Analog-Digital-Wandler

Die erfindungsgemäßen Übermittlungseinheiten können ohne Meßwertwandler oder mit beliebigen Meßwertwandlern ausgerüstet sein. Dies ist abhängig von den Einstelleinrichtungen und den Ermittlungsvorrichtungen, die die Messwerte oder Stellwerte ausgeben.

Im Betrieb wird zunächst der Betriebszustand der Rotorflechtmaschine ermittelt. Dazu werden Temperatur der Gleitbahn **3** und die vom Antriebsmotor **15** aufgenommene Leistung ermittelt.

Die Temperatur wird durch den Temperatursensor **41** an der Gleitbahn **3** gemessen und über die Übertragungseinheit mit den Schleifringen **44** und Kohlebürsten **45** und die Übermittlungseinheit **55** der Rechnereinheit **52** zugeführt. Die vom Antriebsmotor **15** aufgenommene Leistung wird von seinem Frequenzumrichter **67** über die Übermittlungseinheit **56** ebenfalls der Rechnereinheit **52** zugeführt. Die Rechnereinheit **52** kann die zeitlichen Änderungen dieser Größen ermitteln.

Zur Ermittlung des Betriebszustandes werden weiterhin die vom Frequenzumrichter **67** über die Übermittlungseinheit **56** der Rechnereinheit **52** zugeführte Drehzahl des Antriebsmotors **15** und über die Eingabeeinheit **53** eingegebene Anzahl der Schlitten **4,** d.h. die Anzahl der Gleitsysteme, herangezogen.

Es können auch weitere eingegebene Größen, beispielsweise die Eigenschaften des eingesetzten Schmiermittel und die Eigenschaften des zu flechtenden Materials, oder ermittel- und einstellbare Größen, wie die Drehzahl des Lüftermotors **74,** oder nur ermittelbare Größen zur Ermittlung des Betriebszustandes herangezogen werden.

Anhand des ermittelten Betriebszustandes wird mittels des hinterlegten Expertensystems die zuzugebene Menge an Schmiermittel pro Zeit bestimmt und von der Rechnereinheit **52** über die Übermittlungseinheit **54** als Dauer des Pausenintervalls an den Schalter der Einstelleinrichtung **17** für die Schmiermittelpumpe **20** übermittelt.

Bei bestimmten Betriebszuständen, zum Beispiel nach dem Anfahren erfolgt die Bestimmung der Schmiermittelmenge pro Zeit, indem sie Stellgröße für die Regelung der Temperatur an der Gleitbahn **3** dient.

Bei anderen Betriebszuständen kann die Schmiermittelmenge pro Zeit für die Regelung der vom Antriebsmotors aufgenommenen Leistung oder deren zeitlicher Änderung oder für die zeitliche Änderung der an der Gleitbahn **3** gemessenen Temperatur dienen.

### Beispiel

Beim Anfahren der Rotorflechtmaschine beträgt das Pausenintervall **45** Sekunden. Dies wird solange beibehalten, bis die Temperatur an der Gleitbahn 40 °C erreicht hat. Anschließend wird die Temperaturänderung pro Zeit durch Änderung des Pausenintervalls auf 2 °C pro Minute geregelt. Sobald die Temperatur die erwünschte Arbeitstemperatur von 60 °C erreicht hat, wird diese Temperatur von 60 °C durch Änderung des Pausenintervalls konstant gehalten. Während der Spulenreise wird dabei das Pausenintervall durch den geringer werdenden Schmiermittelverbrauch aufgrund des abnehmenden Spulengewichts immer länger.

## Patentansprüche

1. Verfahren zum Betreiben einer Rotorflechtmaschine, bei dem Maschinenteile der Rotorflechtmaschine, zumindest auf einer Gleitbahn **(3)** geführte Schlitten **(4),** rotieren und zumindest einer Schmierstelle **(16)** in der Gleitbahn **(3)** eine bestimmte Menge an Schmiermittel pro Zeit zugegeben wird, wobei ein Betriebszustand der Rotorflechtmaschine ermittelt wird, indem die Temperatur an der Gleitbahn **(3)** gemessen wird, wobei der Betriebszustand zusätzlich durch die von einem Antriebsmotor **(15)** für die rotierenden Maschinenteile aufgenommene Leistung und die Drehzahl des Antriebsmotors **(15)** ermittelt wird, und die zugegebene Menge an Schmiermittel pro Zeit in Abhängigkeit vom ermittelten Betriebszustand bestimmt wird und die Menge an Schmiermittel pro Zeit möglichst gering gehalten wird, ohne dass ein bestimmter Betriebsverschleiß der Gleitbahn **(3)** überschritten wird.

2. Verfahren nach Anspruch 1, wobei zur Ermittlung des Betriebszustandes die Anzahl der Schlitten **(4)** herangezogen wird.

3. Verfahren nach Anspruch 1 und 2, bei dem zumindest einer Schmierstelle **(16)** in der Gleitbahn **(3)** intervallweise eine dosierte Menge an Schmiermittel zugegeben wird, wobei die zugegebene Menge an Schmiermittel pro Zeit durch die Intervalldauer bestimmt wird.

4. Verfahren nach Anspruch 1 und 2 , wobei die zugegebene Menge an Schmiermittel pro Zeit durch Regelung der an der Gleitbahn (3) gemessenen Temperatur auf ihren dem Betriebsverschleiß entsprechenden und vom Betriebszustand abhängigen Sollwert bestimmt wird.

5. Rotorflechtmaschine mit rotierbaren Maschinenteilen, zumindest mit auf einer Gleitbahn (3) geführten, rotierbaren Schlitten (4), mit einer Schmiervorrichtung mit mindestens einer Schmierstelle (16) in der Gleitbahn (3) und mit einer Einstelleinrichtung (17) zum Einstellen der Menge des der Schmierstelle zugegebenen Schmiermittels pro Zeit und eine Ermittlungsvorrichtung zur Ermittlung der Temperatur an der Gleitbahn (3), die als Temperaturmeßvorrichtung mit einem Temperatursensor (41) an der Gleitbahn (3) ausgebildet ist,
wobei
- eine weitere Ermittlungsvorrichtung zur Ermittlung der vom Antriebsmotor (15) aufgenommenen Leistung
- eine Regeleinrichtung mit einer Rechnereinheit (52) und mit der Rechnereinheit (52) verbundene Übermittlungseinheiten (54, 55, 56, 58), wobei eine Übermittlungseinheit (54) mit der Einstelleinrichtung (17) zum Einstellen der Menge an Schmiermittel pro Zeit und weitere Übermittlungseinheiten (55, 56) mit den Ermittlungsvorrichtungen verbunden sind, wobei mit Hilfe der Ermittlungseinrichtungen und damit verbundenen Übermittlungseinheiten (55, 56) die den Betriebszustand hinsichtlich des Verschleisses kennzeichnenden Größen an die Regeleinrichtung übertragbar sind und die zugegebene Menge an Schmiermittel pro Zeit in Abhängigkeit vom ermittelten Betriebszustand bestimmbar wird und die Menge an Schmiermittel pro Zeit möglichst gering haltbar ist, ohne dass ein bestimmter Betriebsverschleiß der Gleitbahn (3) überschritten wird.

6. Rotorflechtmaschine nach Anspruch 5, wobei ein Antriebsmotor (15) für die rotierenden Maschinenteile einen Frequenzumrichter (67) mit einer Einstelleinrichtung zum Einstellen der Drehzahl aufweist, mit einer an den Frequenzumrichter (67) angeschlossene Übermittlungseinheit (56), die mit der Ermittlungsvorrichtung zur Ermittlung der vom Antriebsmotor **(15)** aufgenommenen Leistung und mit der Einstelleinrichtung zum Einstellen der Drehzahl des Antriebsmotors **(15)** des Frequenzumrichters **(67)** verbunden ist.

7. Rotorflechtmaschine nach Anspruch 5 oder 6, mit einem Lüftermotor eines Gehäuselüfters mit einem Frequenzumrichter mit einer Einstelleinrichtung zum Einstellen der Drehzahl des Gehäuselüfters, wobei eine Übermittlungseinheit **(57),** die mit der Einstelleinrichtung zum Einstellen der Drehzahl des Lüftermotors **(75)** des Frequenzumrichters **(74)** verbunden ist.

8. Rotorflechtmaschine nach einem der Ansprüche 5 bis 7, wobei eine Schmiervorrichtung mit jeweils einer druckgesteuerten Dosiereinheit **(24)** für jede Schmierstelle **(16),** mit einer Schmiermittelpumpe **(20),** und mit einer als ansteuerbarer Schalter ausgebildeten Einstelleinrichtung **(17)** und **durch** eine mit der Einstelleinrichtung verbundenen Übermittlungseinheit **(54).**

9. Rotorflechtmaschine nach einem der Ansprüche 5 bis 8, wobei der Temperatursensor **(41)** als Teil eines elektrischen Stromkreises, beispielsweise als widerstandssensor, als Thermoelement oder als Infrarot-Thermoelement, ausgebildet ist und die Temperaturmeßvorrichtung eine Übertragungseinheit für den elektrischen Strom von den rotierenden Maschinenteilen zu den feststehenden Maschinenteilen, beispielsweise Schleifringe **(44)** und Kohlebürsten **(45)** oder induktive Übergagebrücke, aufweist.

10. Rotorflechtmaschine nach einem der Ansprüche 5 bis 9, wobei die Temperaturmeßvorrichtung einen elektronischen Temperatursensor und eine als Funkstrecke ausgebildete Übertragungseinheit mit einem an den rotierenden Maschinenteilen angeordneten, an den Temperatursensor angeschlossen Meßwertsender und mit einem an den feststehenden Maschinenteilen angeordneten Meßwertempfänger aufweist.

## Claims

1. Method for operating a rotor braiding machine, wherein parts of the rotor braiding machine, at least slides **(4)** guided on a sliding way **(3),** are rotating and at least one lubricating point **(16)** in the sliding way **(3)** is fed with a defined quantity of lubricant per time interval, wherein an operating status of the rotor braiding machine is determined by measuring the temperature at the sliding way **(3),** wherein the operating status additionally is determined by the power consumption of a drive motor **(15)** for the rotating machine parts and by the rotational speed of the drive motor **(15)** and the fed quantity of lubricant per time interval in dependence of the determined operating status is as small as possible without exceeding a defined operating wear of the sliding way **(3).**

2. Method according to claim 1, wherein the number of slides **(4)** is used for determining the operating status.

3. Method according to claims 1 and 2, in which a measured quantity of lubricant in intervals is fed to at least one lubricating point **(16)** in the sliding way **(3),** wherein the fed quantity of lubricant per time interval is determined by the duration of the interval.

4. Method according to claims 1 and 2, wherein the fed quantity of lubricant per time interval is determined by controlling the temperature measured at the sliding way **(3)** with regard to its desired value according to the operating wear, which depends on the operating status.

5. Rotor braiding machine with rotating machine parts, at least with rotating guided on a slide way **(3)** slides **(4),** with a lubricator with at least one lubricating point **(16)** in the sliding way **(3)** and with a controlling device **(17)** for controlling the quantity of the fed to the lubricating point quantity of lubricant per time interval and with a determination device for determining the temperature at the sliding way **(3),** which is designed as temperature measuring device with a temperature sensor **(41)** at the sliding way **(3),** wherein is provided
- a further determination device for determining the power consumption of the drive motor **(15),**
- a controlling device with a processor unit **(52)** and connected to the processor unit **(52)** transmission units **(54, 55, 56, 58),** wherein a transmission unit **(54)** is connected with the controlling device **(17)** for controlling the quantity of lubricant per time interval and further transmission units **(55, 56)** are connected to the determination devices, wherein by means of the determination devices and connected to them transmission units **(55, 56)** the values characterizing the operating status with regard to wear can be transmitted to the controlling device
and the fed quantity of lubricant per time interval in dependence on the determined operating status can be determined and the quantity of lubricant per time interval can be hold as small as possible without exceeding a defined operating wear of the sliding way **(3).**

6. Rotor braiding machine according to claim 5, wherein a drive motor **(15)** for the rotating machine parts has a frequency converter **(67)** with a controlling device for adjusting the rotation speed with a connected to the frequency converter **(67)** transmission unit **(56),** which is connected to the determination device for determining the power consumption of the drive motor **(15)** and with the control unit of the frequency converter **(67)** for adjusting the rotational speed of the drive motor **(15).**

7. Rotor braiding machine according to claims 5 or 6, with a fan motor of a casing fan with a frequency converter with a control unit for adjusting the rotational speed of the casing fan, wherein a transmission unit **(57)** is connected to the control unit for adjusting the rotational speed of the fan motor **(75)** of the frequency converter **(74).**

8. Rotor braiding machine according to one of the claims 5 to 7, wherein is provided a lubricating device with one pressure controlled proportioning device **(24)** for each lubricating point **(16)** respectively, with a lubricating feed mechanism **(20)** and a controlling device **(17)** designed as triggered switch and a transmission unit **(54)** connected to the controlling device.

9. Rotor braiding machine according to one of the claims 5 to 8, wherein the temperature sensor **(41)** as element of an electrical circuit is designed for example as resistance sensor, as thermal element or as infrared thermal element and the temperature measuring device has a transmission unit for the electrical current from the rotating machine parts to the fix machine parts, for example collector rings **(44)** and carbon brushes **(45)** or inductive transition bridge.

10. Rotor braiding machine according to one of the claims 5 to 9, wherein the temperature measuring device has an electronic temperature sensor and a transmission unit designed as radio link with a positioned at the rotating machine parts connected to the temperature sensor transmitter of the measured values and with a receiver of the measured values connected to the fix machine parts.

## Revendications

1. Procédé pour faire fonctionner une machine à tresser rotative, dans lequel des pièces mécaniques de la machine à tresser rotative, au moins des coulisseaux **(4)** guidés dans une coulisse **(3),** sont en rotation et dans lequel on ajoute à au moins un point de lubrification **(16)** dans la coulisse **(3)** une quantité déterminée de matière lubrifiante par temps, un état de fonctionnement de la machine à tresser rotative étant détecté en mesurant la température au niveau de la coulisse **(3),** l'état de fonctionnement étant détecté en outre par la puissance consommée par un moteur de commande **(15)** pour les pièces mécaniques en rotation et la vitesse de rotation du moteur de commande **(15),** et la quantité ajoutée de matière lubrifiante par temps étant déterminée en fonction de l'état de fonctionnement détecté, et la quantité de matière lubrifiante par temps étant maintenue la plus faible possible sans dépasser une usure déterminée en fonctionnement de la coulisse **(3).**

2. Procédé selon la revendication 1, dans lequel, en vue de détecter l'état de fonctionnement, il est fait appel au nombre des coulisseaux **(4).**

3. Procédé selon la revendication 1 ou 2, dans lequel on ajoute à au moins un point de lubrification **(16)** dans la coulisse **(3),** par intervalles, une quantité dosée de matière lubrifiante, la quantité ajoutée de matière lubrifiante par temps étant déterminée par la durée d'intervalle.

4. Procédé selon la revendication 1 ou 2, dans lequel on détermine la quantité ajoutée de matière lubrifiante par temps en réglant la température mesurée au niveau de la coulisse **(3)** sur sa valeur de consigne correspondant à l'usure en fonctionnement et dépendante de l'état de fonctionnement.

5. Machine à tresser rotative comportant des pièces mécaniques aptes à être mises en rotation, au moins des coulisseaux **(4)** aptes à être mis en rotation et guidés dans une coulisse **(3),** comprenant un dispositif de lubrification avec au moins un point de lubrification **(16)** dans la coulisse **(3),** et comprenant un dispositif de réglage **(17)** destiné à régler la quantité de la matière lubrifiante ajoutée au point de lubrification par temps et un dispositif de détection destiné à détecter la température au niveau de la coulisse **(3),** lequel est conçu sous forme de dispositif de mesure de température doté d'un capteur de température **(41)** au niveau de la coulisse **(3),** et comprenant
- un autre dispositif de détection destiné à détecter la puissance absorbée par le moteur de commande **(15),**
- un dispositif de réglage comprenant un ordinateur **(52)** et des unités de transmission **(54, 55, 56, 58)** reliées à l'ordinateur **(52),** une unité de transmission **(54)** étant reliée au dispositif de réglage **(17)** destiné à régler la quantité de matière lubrifiante par temps et d'autres unités de transmission **(55, 56)** étant reliées aux dispositifs de détection,
à l'aide desdits dispositifs de détection et unités de transmission **(55, 56)** reliées à ceux-ci, les grandeurs caractérisant l'état de fonctionnement en termes d'usure pouvant être transmises audit dispositif de réglage,
et la quantité ajoutée de matière lubrifiante par temps devenant déterminable en fonction de l'état de fonctionnement détecté et la quantité de matière lubrifiante par temps pouvant être maintenue la plus faible possible sans dépasser une usure déterminée en fonctionnement de la coulisse **(3).**

6. Machine à tresser rotative selon la revendication 5, dans laquelle un moteur de commande **(15)** pour les pièces mécaniques en rotation présente un convertisseur de fréquence **(67)** avec un dispositif de réglage destiné à régler la vitesse de rotation, comprenant une unité de transmission **(56)** raccordée au convertisseur de fréquence **(67)** et qui est reliée au dispositif de détection destiné à détecter la puissance absorbée par le moteur de commande **(15)** et au dispositif de réglage destiné à régler la vitesse de rotation du moteur de commande **(15)** du convertisseur de fréquence **(67).**

7. Machine à tresser rotative selon la revendication 5 ou 6, comportant un moteur à ventilateur d'un ventilateur de bâti présentant un convertisseur de fréquence avec un dispositif de réglage destiné à régler la vitesse de rotation du ventilateur de bâti, comprenant une unité de transmission **(57)** qui est reliée au dispositif de réglage destiné à régler la vitesse de rotation du moteur à ventilateur **(75)** du convertisseur de fréquence **(74).**

8. Machine à tresser rotative selon l'une des revendications 5 à 7, comportant un dispositif de lubrification avec à chaque fois une unité de dosage **(24),** commandée par pression, pour chaque point de lubrification **(16),** avec une pompe à lubrifiant **(20)** et avec un dispositif de réglage **(17)** conçu sous forme d'interrupteur commandable, et comprenant une unité de transmission **(54)** reliée au dispositif de réglage.

9. Machine à tresser rotative selon l'une des revendications 5 à 8, dans laquelle le capteur de température **(41)** est conçu sous forme d'élément d'un circuit électrique, par exemple sous forme de capteur de résistance, de thermocouple ou de thermocouple à infrarouge, et dans laquelle le dispositif de mesure de température présente une unité de transfert du courant électrique des pièces mécaniques en rotation vers les pièces mécaniques fixes, par exemple des bagues collectrices **(44)** et des balais de charbon **(45)** ou des ponts de transfert inductif.

10. Machine à tresser rotative selon l'une des revendications 5 à 9, dans laquelle le dispositif de mesure de température présente un capteur de température électronique et une unité de transmission conçue sous forme de voie radio comprenant un émetteur de valeurs mesurées disposé sur les pièces mécaniques en rotation et raccordé au capteur de température et un récepteur de valeurs mesurées disposé sur les pièces mécaniques fixes.
